# EUROPÄISCHE PATENTSCHRIFT

(11) **EP 2 809 593 B1**
(45) Veröffentlichungstag und Bekanntmachung des Hinweises auf die Patenterteilung: **10.05.2017**
(21) Anmeldenummer: 13714700.5
(22) Anmeldetag: 12.02.2013
(51) Int. Cl.: B65D 83/04

(54) **VERFAHREN ZUR AUSBILDUNG EINES TABLETTENSPENDERS UND TABLETTENSPENDER**
METHOD FOR DEVELOPING A TABLET DISPENSER, AND A TABLET DISPENSER
PROCÉDÉ DE RÉALISATION D'UN DISTRIBUTEUR DE COMPRIMÉS ET DISTRIBUTEUR DE COMPRIMÉS

(43) Veröffentlichungstag der Anmeldung: 10.12.2014
(73) Patentinhaber: RPC Bramlage GmbH, 49393 Lohne (DE)
(72) Erfinder: GÖTTKE, Sabine, 49393 Lohne (DE)
(74) Vertreter: Müller, Enno
(86) Internationale Anmeldenummer: PCT/IB2013/051134
(87) Internationale Veröffentlichungsnummer: WO 2013/114348

(56) Entgegenhaltungen:
- EP-A1- 0 002 403
- EP-A2- 1 052 189
- US-A- 2 683 554
- US-A1- 2003 234 260
- US-A1- 2009 194 556

## Beschreibung

Die Erfindung betrifft zunächst ein Verfahren zur Ausbildung eines Tablettenspenders, zur portionierten Ausgabe von Tabletten, mit einem Gehäuse und einem in das Gehäuse einsetzbaren Ausgabeteil, wobei das Ausgabeteil einen Ausgabeschacht und ein relativ zu dem Ausgabeschacht gegen die Kraft einer Rückstellfeder bewegliches Dosierteil aufweist.

Darüber hinaus betrifft die Erfindung auch einen Tablettenspender mit den vorstehend aufgeführten gegenständlichen Merkmalen.

Derartige Tablettenspender sind bereits in verschiedener Hinsicht bekannt geworden. Es wird bspw. auf die EP 1 052189 A2 verwiesen. Bei dem hieraus bekannten Tablettenspender ist der Ausgabeschacht einstückig mit der Rückstellfeder verbunden. Im Zuge des Einsetzens des Ausgabeteils in das Gehäuse werden die verbundenen Teile gegeneinander bewegt, wodurch die Rückstellfeder in eine Vorspannung versetzt wird. Diese Versetzung kann sich jedoch auch bereits während des Transportes und sogar unmittelbar nach dem Entformen aus der Spritzgussmaschine einstellen. Eine frühzeitige Belastung der Feder, bevor das Ausgabeteil in das Gehäuse eingesetzt ist, kann sich nachteilig auf die Federkraft auswirken. Zum Stand der Technik ist auch auf die US 2009/194556 A1, die US 2003/234260 A1, die US 2683554 A und die EP 0002403 A1 zu verweisen.

Ausgehend von dem dargestellten Stand der Technik beschäftigt sich die Erfindung mit der Aufgabenstellung, ein Verfahren zur Ausbildung eines Tablettenspenders sowie einen Tablettenspender anzugeben, bei welchem sich vorhersagbar eine günstige Beanspruchung der Rückstellfeder ergibt.

Diese Aufgabe ist zunächst beim Gegenstand des Anspruches 1 gelöst, bei welchem darauf abgestellt ist, dass ein Spannteil vorgesehen wird, das in einen Bereich eines von der nach einem Spritzvorgang des Ausgabeteils (3) ungespannten Rückstellfeder im Zuge des Einsetzens des Ausgabeteils (3) in das Gehäuse (2) eingenommenen Raumes bewegt wird, wodurch die Rückstellfeder zwangsweise ausweicht und sich hierdurch eine Vorspannung in der Rückstellfeder ergibt.
Diese Aufgabe ist weiter beim Gegenstand des Anspruches 2 hinsichtlich eines Tablettenspenders gelöst, wobei darauf abgestellt ist, dass ein Spannteil (13) vorgesehen ist, das in einen Bereich eines von der ungespannten Rückstellfeder eingenommenen Raumes (34) bewegbar ist, im Zuge des Einsetzens des Ausgabeteils (3) in das Gehäuse (2), wodurch die Rückstellfeder (19) zwangsweise ausweicht und sich hierdurch eine Vorspannung in der Rückstellfeder 19) ergibt..
Verfahrensmäßig erfolgt die Bewegung des Spannteils in einen Bereich des von der ungespannten Rückstellfeder eingenommen Raumes im Zuge des Einsetzens des Ausgabeteils in das Gehäuse oder nach dem Einsetzen. Entsprechend ist hinsichtlich des Tablettenspenders gegeben, dass das Spannteil im Zuge des Einsetzens des Ausgabeteils in das Gehäuse bewegbar ist oder nach dem Einsetzen in die Spannstellung versetzbar ist.
Die Rückstellfeder erstreckt sich nach dem Spritzvorgang, ohne unter Spannung zu stehen, in einem von ihr körperlich eingenommenen Raum. In einem bestimmbaren Zeitraum, im Zuge des Einsetzens, und erst dann, oder nach dem Einsetzen, wird ein Spannteil in diesen Raum, bevorzugt in einen Teil dieses Raumes, bewegt, wodurch die Rückstellfeder entsprechend zwangsweise ausweicht und sich hierdurch eine Vorspannung in der Rückstellfeder ergibt. Eine Vorspannung in der Rückstellfeder ist vorteilhaft und erwünscht, weil dies bei einer nachfolgenden Benutzung des Tablettenspenders die Haptik eines gut funktionierenden Gerätes vermittelt. Zudem ist sichergestellt, dass das Dosierteil relativ zu dem Ausgabeschacht sich in der gewünschten Nicht-Betätigungsstellung befindet. In dieser Stellung ist die Ausgabeöffnung, die sich nach unten an den Ausgabeschacht anschließt, verschlossen. Es können nicht ungewollt Tabletten aus dem Tablettenspender herausfallen.

Das Spannteil kann in verschiedener Weise ausgebildet sein. Es kann zunächst durch einen in der Gehäusewandung ausgebildeten, vorzugsweise nach innen ragenden Vorsprung gebildet sein. Es kann auch durch einen relativ zu der Gehäusewandung beweglichen, und bevorzugt dann im Zuge des Einsetzens zwangsweise nach innen bewegten Vorsprung gegeben sein. Der Vorsprung kann auch nach dem Einsetzen erst willentlich in die Spannstellung versetzbar sein, etwa durch eine unumkehrbare Verrastung.

Im Zuge des Einsetzens kann ein Abschnitt der Feder, bspw. ein freies Ende der Feder, das bevorzugt ausgebildet ist, auf das Spannteil auflaufen oder von dem Spannteil aktiv bewegt werden. In beiden Fällen ist das Spannteil im Ergebnis in den Raum bewegt, der zuvor von der ungespannten Feder eingenommen wurde. Ein solcher Spannvorsprung kann auch in dem Ausgabeteil selbst ausgebildet sein. Im letzteren Fall ist das Spannteil selbst relativ zu dem Ausgabeschacht und/ oder dem Dosierteil bewegbar.

Es ist bevorzugt, dass das Ausgabeteil, das die Rückstellfeder aufweist, in einem Transportzustand, in dem es sich nach dem Entformen aus einer Kunststoffspritzmaschine befindet, oder in welchen es nach dem Entformen aus der Kunststoffspritzmaschine versetzt ist, die Rückstellfeder in einer Verstecklage aufweist. Bevorzugt ist die Rückstellfeder hierbei derart abgeschirmt, dass auch bei einer Schüttung von Ausgabeteilen die Rückstellfeder nicht beaufschlagt werden kann. Beispielsweise kann dies durch eine Käfigstruktur erreicht werden, welche die Rückstellfeder derart umgibt, dass keine Teile eines anderen Ausgabeteils so weit eindringen können, dass sie die Rückstellfeder berühren. Weiter kann auch jedenfalls unterseitig eine plattenartige Struktur vorgesehen sein, welche nach unten die Rückstellfeder abdeckt. Umgebend zu der Rückstellfeder können Wandungen und/ oder eine Decke vorgesehen sein.

Weiter bevorzugt ist vorgesehen, dass das Ausgabeteil aus zwei oder mehr Teilabschnitten besteht, die darüber hinaus bevorzugt zwar zusammen einteilig Weiter auf Seite 4, oben der WO 2013/114348 A1 als Kunststoffspritzteil hergestellt werden, nach dem Entformen aber zueinander in eine Transportstellung gebracht werden. In der Transportstellung sind die Teilbereiche vorzugsweise miteinander verrastet. Darüber hinaus ist vorzugsweise die Verrastung unlösbar, d.h. ohne Zerstörung nicht aufhebbar, vorgesehen.

Die Teilabschnitte können in Bezug auf den fertig montierten Tablettenspender um eine Vertikalachse schwenkbar miteinander verbunden sein. Insbesondere kann einer der Teilabschnitte die Rückstellfeder und eine erste diese nach außen, insbesondere radial außen, abschirmende Wandung aufweisen, sowie, weiter bevorzugt, einen Teil des Ausgabeschachts, und zwar bevorzugt denjenigen Teil, der in der unbetätigten Stellung den Verschluss des Ausgabeschachtes nach unten ergibt und in der betätigten Stellung eine oder mehrere der ausgegebenen Tabletten in die Spendestellung versetzt hat. Es handelt sich darüber hinaus bevorzugt um ein Schleusenteil, das eine Durchgangsöffnung aufweist, wobei in der unbetätigten Stellung die Durchgangsöffnung nach unten durch einen weiteren Abschnitt de Ausgabeteils, der bevorzugt an dem anderen Teilabschnitt ausgebildet ist, verschlossen ist und in der betätigten Stellung mit einer Öffnung, die entsprechend bevorzugt auch an dem anderen Teilabschnitt ausgebildet ist, in fluchtender Ausrichtung ist.

Darüber hinaus bevorzugt ist an dem Teilabschnitt, welcher das genannte Schleusenteil aufweist, auch ein Rückhalteteil ausgebildet, das bei Betätigung in den Ausgabeschacht einfährt und so ein Nachrutschen weiterer Tabletten hindert bzw. die Belastung der Tablettensäule im Sinne einer einfachen Ausgabe der auszugebenden Tablette reduziert.

In dem weiteren Teilabschnitt ist bevorzugt oberseitig ein weiter bevorzugt V-förmiger Vorratsraumboden ausgebildet, der einen Anlagerand ausbildet, der mit einer Innenfläche des Gehäuses im zusammengesetzten Zustand zusammenwirkt. Der Boden fördert durch entsprechende Neigung die auszugebenden Tabletten zu dem Tablettenschacht. Der Tablettenschacht selbst ist bevorzugt auch in diesem weiteren Teilabschnitt ausgebildet, mit Ausnahme der genannten, an dem anderen Teilabschnitt ausgebildeten Abschnitte.

Weiter ist bevorzugt, dass eine Bewegung des Spannteils in einer Horizontalebene verläuft und/oder dass sich die Rückstellfeder, zumindest im Wesentlichen, in einer Horizontalebene erstreckt. Hierbei ist die Rückstellfeder selbst mit einer gewissen Dicke in vertikaler Richtung ausgebildet. Die Längserstreckung der Rückstellfeder ist jedoch in Horizontalrichtung gegeben. Bezüglich einer mittleren oder jedenfalls in einer Längsrichtung die Rückstellfeder durchsetzenden Ebene ist die genannte Horizontalebene gegeben.

Das Spannteil kann in weiter bevorzugter Ausgestaltung über eine Sollbruchstelle herstellungsmäßig mit dem Spendeteil oder dem Gehäuse verbunden sein. Diese Sollbruchstelle wird erst im Zuge des Einsetzens des Spendeteils in das Gehäuse gebrochen.

Hierdurch wird dann die Bewegbarkeit des Spannteils freigegeben und das Spannteil, wie ausgeführt, in den von der ungespannten Feder eingenommenen Raum bewegt.

Weiter bevorzugt ist das Spannteil über einen Scharnierabschnitt mit dem Spendeteil oder dem Gehäuse verbunden. Auch nach Trennung der Sollbruchstelle bleibt das Spannteil somit mit dem Spendeteil über den Scharnierabschnitt verbunden. Es kann entsprechend im Sinne einer Biegung relativ zu dem Spendeteil bewegt werden.

Auch kann das Spendeteil einen einem inneren freien Querschnitt des Gehäuses entsprechenden Grundriss aufweisen, wobei jedoch im Herstellungszustand das Spannteil über diesen Grundriss hinausragend angeordnet ist. Dadurch, dass das Spannteil über diesen Grundriss, die äußere Begrenzung des inneren freien Querschnitts des Gehäuses, hinausragt, wird es zwangsläufig beim Einsetzen nach innen bewegt. Es weist hierzu außenseitig auch entsprechende Schrägflächen auf, welche die Zusammenwirkung mit dem entsprechenden Gehäuserand günstig ermöglichen. Im Zuge des Zusammensetzens muss das Spannteil daher nach innen ausweichen, wodurch die genannten Sollbruchstellen durchbrochen werden und das Spannteil weiter bevorzugt entlang der verbleibenden Scharnierverbindung verschwenkt.

Weiter ist bevorzugt, dass das Gehäuse einen ovalförmigen inneren freien Querschnitt aufweist.

Nachstehend ist die Erfindung des Weiteren anhand der beigefügten Zeichnung erläutert, die aber lediglich ein Ausführungsbeispiel darstellt. Hierbei zeigt:
- Fig. 1: den Tablettenspender vor Zusammensetzen des Gehäuses mit dem Ausgabeteil;
- Fig. 2: das Ausgabeteil im Spritzzustand;
- Fig. 3: das Ausgabeteil im verrasteten Zustand der Transportstellung;
- Fig. 4: eine perspektivische Rückansicht des Ausgabeteils gemäß Fig. 3;
- Fig. 5: eine Ansicht eines Teilbereichs des Ausgabeteils von schräg oben;
- Fig. 6: den Teilbereich gemäß Fig. 5 in einer Ansicht von schräg unten;
- Fig. 7: eine Ansicht von unten des verrasteten Ausgabeteils;
- Fig. 8: eine Ansicht gemäß Fig. 7, bei zusammengesetztem Spender;
- Fig. 9: einen Querschnitt durch den Spender in der unbetätigten Stellung; und
- Fig. 10: einen Querschnitt gemäß Fig. 9, in der betätigten Stellung.

Dargestellt und beschrieben ist, zunächst mit Bezug zu Fig. 1, ein Tablettenspender 1 vor einer Montage eines Gehäuses 2 und eines Ausgabeteils 3. Das Gehäuse 2 ist beim Ausführungsbeispiel und bevorzugt mit einem ovalförmigen Querschnitt gebildet. Es weist in seinem oberen Bereich eine einstückig mit einer Gehäusewandung 4, vgl. auch Fig. 9, ausgebildete Gehäusedecke 5 auf. In dem montagebereiten Zustand gemäß Fig. 1 ist das Gehäuse 2, das entsprechend einen Vorratsraum ausbildet, mit nicht dargestellten Tabletten befüllt.

Das Gehäuse 2 weist weiter ein Betätigungsfenster 6 auf. Das Betätigungsfenster 6 kann auch ein flexibler, integral oder befestigt an der Gehäusewandung 4 ausgebildeter Bereich sein. Bevorzugt und beim Ausführungsbeispiel ist es jedoch eine Durchgangsöffnung. In dieser Durchgangsöffnung liegt nach Montage eine an dem Betätigungsteil 7 ausgebildete Betätigungsfläche 7a frei.

In Fig. 2 ist das Ausgabeteil 3 im Spritzzustand dargestellt. Es weist zwei Teilabschnitte 8 und 9 auf, die durch eine Scharnierverbindung 10 schwenkbeweglich zueinander sind. Sie befinden sich im Spritzzustand in dem Öffnungszustand gemäß Fig. 2 und werden danach, bevorzugt unmittelbar noch in der Spritzmaschine oder danach, in einen Verrastungszustand gemäß Fig. 3 gebracht. In diesem Verrastungszustand ist eine Rastnase 11, vgl. Fig. 6, an dem Teilabschnitt 9 in eine Rastöffnung 12 an dem Teilabschnitt 8 eingerastet. An dem Teilabschnitt 8 ist weiter, wie sich aus der Ansicht gemäß Fig. 4 ergibt, ein Spannteil 13 ausgebildet. Das Spannteil 13 ist über einen Scharnierbereich 14 mit dem Teilabschnitt 8 schwenkbeweglich verbunden und über einen oder mehrere, beim Ausführungsbeispiel zwei, Sollbruchstellen 15 im Spritzzustand weiterhin an den Teilabschnitt 8 angebunden. Der Scharnierbereich 14 einerseits und die Sollbruchstellen 15 andererseits sind, bezogen auf eine Horizontalebene, an gegenüberliegenden Endbereichen des Spannteils 13 ausgebildet. Die Sollbruchstellen 15 werden beim Einsetzen des Ausgabeteils 3 in das Gehäuse 2 durch ein Auflaufen eines oder, wie beim Ausführungsbeispiel mehrerer, Vorstandsbereiche 16 auf eine untere Gehäusekante 17nach innen geschoben und damit das Spannteil insgesamt nach innen geschoben. Hierbei reißen die Sollbruchstellen 15 und das Spannteil 13 verschwenkt insgesamt um den Schwenkbereich 14. Der Schwenkbereich 14 weist entsprechend eine vertikale Schwenkachse auf.

Die Vorstandsbereiche 16 sind bevorzugt und beim Ausführungsbeispiel integral einstückig mit dem Spannteil 13 ausgebildet.

Die Vorstandsbereiche 16 sind in Einzelheit an Rippen ausgeformt, die nach außen, in Richtung auf die Gehäusewand, im zusammengesetzten Zustand, vorstehen. Die Rippen weisen weiter ersichtlich in Einzelheit einen oberen Einführbereich 18 auf, der als Einführschräge wirkt und das genannte Ausweichen im Zuge des Zusammensetzens ermöglicht.

In Fig. 5 ist aus Darstellungsgründen der Teilabschnitt 9 vereinzelt gezeichnet, grundsätzlich kann er aber auch als Einzelteil hergestellt sein kann, wobei dann eine bevorzugt zweifache Verrastung, an beiden entsprechenden Endbereichen, vorgesehen ist. Der Teilabschnitt 9 weist die Rückstellfeder 19 auf. Die Rückstellfeder 19 ist blattartig, in vertikaler Ausrichtung bezüglich einer Blattebene, geformt. Sie weist ein freikragendes Ende 20 auf.

Weiter bildet der Teilabschnitt 9 ein Dosierteil 44 aus. Das Dosierteil 44 sorgt grundsätzlich für die portionierte Ausgabe einer (oder einer gewissen Anzahl) von Tabletten bei einer Ausgabebetätigung. Das Dosierteil 44 kann unterschiedlich ausgebildet sein. Wesentlich ist ein Freigeben des Ausgabeschachtes bei Betätigung und ein Verschluss des Ausgabeschachtes bei Nicht-Betätigung.

Beim Ausführungsbeispiel weist das Dosierteil (44) zunächst eine Einfahrwandung 21 auf, die im montierten Zustand in den Ausgabeschacht 22, vgl. etwa Fig. 4, eingefahren ist. Sie liegt seitlich an einer vertikalen Begrenzungswand des Ausgabeschachtes 22 an. Der über eine obere Öffnung des Ausgabeschachtes 22 hinausragende Nockenabschnitt 23 sorgt beim Bewegen des Betätigungsabschnittes 7 für eine Auflockerung des darüber befindlichen Tablettenvorrats.

Weiter ist an dem Teilabschnitt 9 ein Verschlussteil 43 angeformt, das bei Betätigung einen Teilabschnitt des Ausgabeschachtes nach oben abschiebert, um einen Druck der nachrückenden Tabletten auf die auszugebende Tablette abzuhalten.

Darüber hinaus ist in dem Teilabschnitt 9, fußseitig der Einfahrwandung 21, eine Ausgabeschleuse 24 ausgebildet. Die Ausgabeschleuse 24 weist im Einzelnen eine Ausgabeöffnung 25 und einen diesem in Versetzungsrichtung bei Ausgabe vorgeordneten Verschlussabschnitt 26 auf.

Die genannten Einzelheiten sind aus der perspektivischen Unteransicht gemäß Fig. 6 in weiterer Einzelheit ersichtlich.

Wie sich aus der Darstellung gemäß Fig. 7 ergibt, ist die Rückstellfeder 19 im montierten, d.h. verrasteten, Zustand des Ausgabeteils 3 mit Abstand zu einer zugewandten Fläche 27 des Spannteils 13 angeordnet. Sie ist zugleich durch einen Boden 28, in dem nur ein vergleichsweise kleines Fenster 29 ausgebildet ist, das den vorderen Endbereich der Rückstellfeder 19 sichtbar bleiben lässt, nach unten abgeschirmt. Weiter ist die Rückstellfeder auch seitlich, durch das Betätigungsteil 7 einerseits und das Spannteil 13 andererseits, darüber hinaus durch Gehäuseabschnitte 30, 31 und einen Deckenbereich 32 (vgl. Fig. 4) in diesem Zustand des Ausgabeteils 3 vor Einsetzen in das Gehäuse 2 abgeschirmt. Sie befindet sich in einer Verstecklage.

Bei in das Gehäuse 2 eingesetztem Ausgabeteil 3, vgl. Fig. 8, ist das Spannteil 13 in der beschriebenen Weise, durch Brechen der Sollbruchstellen 15, nach innen verschoben. Es ergibt sich ersichtlich das Zusammenwirken der Innenfläche 33 des Spannteils 13 mit dem freien Ende 20 der Rückstellfeder 19. Das Spannteil 13 ist in dem zuvor von der ungespannten Rückstellfeder 19 eingenommenen Raum, einem Teilbereich hiervon, Raum 34, bewegt.

Hierdurch befindet sich die Rückstellfeder 19 ständig unter einer Vorspannung.

Die Betätigung des Tablettenspenders 1 ist im Vergleich der Figuren 9 und 10 ersichtlich. Zur Betätigung wird das Betätigungsteil 7 von dem Benutzer nach innen bezüglich des Gehäuses gedrückt, wodurch das Verschlussteil 43 sich in den Ausgabeschacht 22 bewegt und den Tablettenvorrat nach oben abschiebert. Die ausgabebereite Tablette 35 befindet sich bereits in der Ausgabeöffnung 25 der Ausgabeschleuse 24 und wird durch die genannte Betätigung mit der Ausgabeöffnung 25, die unterseitig durch den Bodenabschnitt 36 in der unbetätigten Stellung verschlossen ist, in Ausrichtung zu dem Ausgabefenster 37 in dem Ausgabeteil bewegt und kann dann unten herausfallen.

Wenn der Benutzer den Druck von der Betätigungstaste wegnimmt, wird die Betätigungstaste durch die Wirkung der Rückstellfeder 19 aus der Stellung gemäß Fig. 10 in die Stellung gemäß Fig. 9 zurück bewegt, woraufhin eine weitere Tablette 35 in die Ausgabeöffnung 25 einfällt.

Wie weiter ersichtlich, ist das Ausgabeteil 3 bodenseitig mit einem Übergreifkragen 38 ausgebildet, der eine untere Stirnfläche 39 des Gehäuses im Montagezustand übergreift. Weiter ist an einer Vertikalwandung 40 des Ausgabeteils 3, bodenseitig, ein umlaufender Rastwulst 41 ausgebildet, der zur Halterung mit einer entsprechenden Ausnehmung 42 in der Innenfläche der Gehäusewandung 4 halternd zusammenwirkt.

**Bezugszeichenliste**

| | | | |
|---|---|---|---|
| 1 | Tablettenspender | 26 | Verschlussabschnitt |
| 2 | Gehäuse | 27 | Fläche |
| 3 | Ausgabeteil | 28 | Boden |
| 4 | Gehäusewandung | 29 | Fenster |
| 5 | Gehäusedecke | 30 | Gehäuseabschnitt |
| 6 | Betätigungsfenster | 31 | Gehäuseabschnitt |
| 7 | Betätigungsteil | 32 | Deckenabschnitt |
| 7a | Betätigungsfläche | 33 | Innenfläche |
| 8 | Teilabschnitt | 34 | Raum |
| 9 | Teilabschnitt | 35 | Tablette |
| 10 | Scharnierverbindung | 36 | Boden |
| 11 | Rastnase | 37 | Ausgabefenster |
| 12 | Rastöffnung | 38 | Übergreifkragen |
| 13 | Spannteil | 39 | Stirnfläche |
| 14 | Scharnierbereich | 40 | Vertikalwand |
| 15 | Sollbruchstelle | 41 | Rastwulst |
| 16 | Vorstandsbereich | 42 | Ausnehmung |
| 17 | Gehäusekante | 43 | Verschlussteil |
| 18 | Einführbereich | 44 | Dosierteil |
| 19 | Rückstellfeder | | |
| 20 | Ende | | |
| 21 | Einfahrwand(-ung) | | |
| 22 | Ausgabeschacht | | |
| 23 | Nockenabschnitt | | |
| 24 | Ausgabeschleuse | | |
| 25 | Ausgabeöffnung | | |

## Patentansprüche

1. Verfahren zur Ausbildung eines Tablettenspenders (1) zur portionierten Ausgabe von Tabletten (35), mit einem Gehäuse (2) und einem in das Gehäuse (2) einsetzbaren Ausgabeteil (3), wobei das Ausgabeteil (3) einen Ausgabeschacht (22) und ein relativ zu dem Ausgabeschacht gegen die Kraft einer Rückstellfeder (19) bewegliches Dosierteil (44) aufweist, **dadurch gekennzeichnet, dass** ein Spannteil (13) vorgesehen wird, das in einen Bereich eines von der nach einem Spritzvorgang des Ausgabeteils (3) ungespannten Rückstellfeder (19) im Zuge des Einsetzens des Ausgabeteils (3) in das Gehäuse (2) eingenommenen Raumes bewegt wird, wodurch die Rückstellfeder (19) zwangsweise ausweicht und sich hierdurch eine Vorspannung in der Rückstellfeder ergibt.

2. Tablettenspender (1) zur Einzelausgabe von Tabletten (35), mit einem Gehäuse (2) und einem in das Gehäuse (2) einsetzbaren Ausgabeteil (3), wobei das Ausgabeteil (3) einen Ausgabeschacht (22) und ein darin beweglich angeordnetes Dosierteil (44) aufweist, wobei weiter das Dosierteil (44) gegen die Kraft einer in dem Ausgabeteil (3) angeordneten Rückstellfeder (19) bewegbar ist, **dadurch gekennzeichnet, dass** ein Spannteil (13) vorgesehen ist, das in einen Bereich eines von der ungespannten Rückstellfeder eingenommenen Raumes (34) bewegbar ist, im Zuge des Einsetzens des Ausgabeteils (3) in das Gehäuse (2), wodurch die Rückstellfeder (19) zwangsweise ausweicht und sich hierdurch eine Vorspannung in der Rückstellfeder 19) ergibt.

3. Tablettenspender nach einem der vorhergehenden Ansprüche, **dadurch gekennzeichnet, dass** das Spannteil (13) in der Betriebsstellung entgegen einer Bewegungstendenz der Rückstellfeder (19) bei einem Spendevorgang versetzt ist.

4. Tablettenspender nach einem der vorhergehenden Ansprüche, **dadurch gekennzeichnet, dass** der Ausgabeschacht (22) sich im Wesentlichen vertikal erstreckt.

5. Tablettenspender nach einem der vorhergehenden Ansprüche, **dadurch gekennzeichnet, dass** das Spannteil (13) über eine Sollbruchstelle (15) herstellungsmäßig mit dem Ausgabeteil (3) verbunden ist.

6. Tablettenspender nach einem der vorhergehenden Ansprüche, **dadurch gekennzeichnet, dass** das Spannteil (13) herstellungsmäßig über einen Scharnierbereich (14) mit dem Ausgabeteil (3) verbunden ist.

7. Tablettenspender nach einem der vorhergehenden Ansprüche, **dadurch gekennzeichnet, dass** das Ausgabeteil (3) als einteiliges Kunststoff-Spritzteil ausgebildet ist.

8. Tablettenspender nach einem der vorhergehenden Ansprüche, **dadurch gekennzeichnet, dass** das Ausgabeteil (3) zwei zueinander scharnierartig bewegliche Teilabschnitte (8, 9) aufweist, wobei der ein Teilabschnitt (8) das Spannteil (13) und der andere Teilabschnitt (9) das Dosierteil (44) und die Rückstellfeder (19) aufweist.

9. Tablettenspender nach einem der vorhergehenden Ansprüche, **dadurch gekennzeichnet, dass** das Ausgabeteil (3) einen einem inneren freien Querschnitt des Gehäuses (2) entsprechenden Grundriss aufweist, wobei jedoch im Herstellungszustand das Spannteil (13) über den Grundriss hinausragt.

10. Tablettenspender nach einem der vorhergehenden Ansprüche, **dadurch gekennzeichnet, dass** das Gehäuse (2) einen ovalförmigen inneren freien Querschnitt aufweist.

## Claims

1. Method for constructing a tablet dispenser (1) for metered dispensing of tablet (35), having a housing (2) and a dispensing part (3) that is insertable in the housing (2), wherein the dispensing part (3) comprises a dispensing chute (22) and a metering part (44) that is movable relative to the dispensing chute against the force of a return spring (19), **characterised in that** a tensioning part (13) is provided that is moved into an area occupied by the unbiased return spring (19), preferably as the dispensing part (3) is inserted in the housing (2), thereby forcing displacement of the return spring (19) so that pretension is generated in the return spring.

2. Tablet dispenser (1) for dispensing individual tablets (35), having a housing (2) and a dispensing part (3) that is insertable in the housing (2), wherein the dispensing part (3) has a dispensing chute (22) and a metering part (44) arranged movably therein, wherein further the metering part (44) is movable against the force of a return spring (19) arranged inside the dispensing part (3), **characterised in that** a tensioning part (13) is provided, which is movable into an area (34) previously occupied by the unbiased return spring, preferably as the dispensing part (3) is inserted in the housing (2), thereby forcing displacement of the return spring (19) so that pretension is generated in the return spring (19).

3. Tablet dispenser according to one of the preceding claims, **characterised in that** in the operating position the tensioning part (13) is shifted against a movement tendency of the return spring (19) during a dispensing operation.

4. Tablet dispenser according to one of the preceding claims, **characterised in that** the dispensing chute (22) extends essentially vertically.

5. Tablet dispenser according to one of the preceding claims, **characterised in that** the tensioning part (13) is connected to dispensing part (3) via a predetermined breaking point (15) created in the production process.

6. Tablet dispenser according to one of the preceding claims, **characterised in that** the tensioning part (13) is connected to dispensing part (3) via a hinge area (14) created in the production process.

7. Tablet dispenser according to one of the preceding claims, **characterised in that** the dispensing part (3) is constructed as a single-part plastic injection moulded component.

8. Tablet dispenser according to one of the preceding claims, **characterised in that** the dispensing part (3) has two subsections (8, 9), which are connected to one another in hinged manner, wherein one subsection (8) includes the tensioning part (13), and the other subsection (9) includes the metering part (44) and the return spring (19).

9. Tablet dispenser according to one of the preceding claims, **characterised in that** the dispensing part (3) comprises a layout that matches an interior free cross section of the housing (2), but wherein the tensioning part (13) projects beyond the layout in the manufactured condition.

10. Tablet dispenser according to one of the preceding claims, **characterised in that** the housing (2) has an oval interior free cross section.

## Revendications

1. Procédé de réalisation d'un distributeur de comprimés (1) pour la distribution portionnée de comprimés (35), comprenant un boîtier (2) et une partie distributrice (3) insérable dans le boîtier (2), dans lequel la partie distributrice (3) présente un puit de distribution (22) et une partie doseuse (44) mobile relativement au puit de distribution à l'encontre de la force d'un ressort de rappel (19), **caractérisé en ce qu'**est prévu un élément de mise en tension (13) lequel est déplacé, au cours de l'insertion de la partie distributrice (3) dans le boîtier (2), dans une région d'un espace qu'occupe le ressort de rappel (19) venant libre de tension lors du moulage par injection de la partie distributrice (3), moyennant quoi le ressort de rappel (19) est contraint de s'esquiver et qu'il en résulte une précontrainte dans le ressort de rappel.

2. Distributeur de comprimés (1) pour la distribution individuelle de comprimés (35), comprenant un boîtier (2) et une partie distributrice (3) insérable dans le boîtier (2), dans lequel la partie distributrice (3) présente un puit de distribution (22) et une partie doseuse (44) agencée de manière mobile dans celui-ci, dans lequel en outre la partie doseuse (44) est mobile à l'encontre de la force d'un ressort de rappel (19) agencé dans la partie distributrice (3), **caractérisé en ce qu'**est prévu un élément de mise en tension (13) lequel est déplaçable, au cours de l'insertion de la partie distributrice (3) dans le boîtier (2), dans une région d'un espace (34) occupé par le ressort de rappel (19) libre de tension, moyennant quoi le ressort de rappel (19) est contraint de s'esquiver et qu'il en résulte une précontrainte dans le ressort de rappel (19).

3. Distributeur de comprimés selon l'une des revendications précédentes, **caractérisé en ce que** l'élément de mise en tension (13) dans la position d'utilisation est décalé à l'encontre de la tendance de déplacement du ressort de rappel (19) lors d'une opération de distribution.

4. Distributeur de comprimés selon l'une des revendications précédentes, **caractérisé en ce que** le puit de distribution (22) s'étend de manière sensiblement verticale.

5. Distributeur de comprimés selon l'une des revendications précédentes, **caractérisé en ce que** l'élément de mise en tension (13) est lié avec la partie distributrice (3) par une zone de rupture imposée de par le processus de fabrication.

6. Distributeur de comprimés selon l'une des revendications précédentes, **caractérisé en ce que** l'élément de mise en tension (13) est lié avec la partie distributrice (3) par une région formant charnière (14) de par le processus de fabrication.

7. Distributeur de comprimés selon l'une des revendications précédentes, **caractérisé en ce que** la partie distributrice (3) est réalisée d'une seule pièce obtenue par injection de matière plastique.

8. Distributeur de comprimés selon l'une des revendications précédentes, **caractérisé en ce que** la partie distributrice (3) présente deux parties (8, 9) mobiles l'une par rapport à l'autre à la manière d'une charnière, dans lequel l'une des parties (8) comprend l'élément de mise en tension (13) et l'autre partie (9) comprend la partie doseuse (44) et le ressort de rappel (19).

9. Distributeur de comprimés selon l'une des revendications précédentes, **caractérisé en ce que** la partie distributrice (3) présente un contour de base qui correspond à la section transversale intérieure libre du boîtier (2), dans lequel l'élément de mise en tension (13) fait néanmoins saillie hors du contour de base dans son état de fabrication.

10. Distributeur de comprimés selon l'une des revendications précédentes, **caractérisé en ce que** le boîtier (2) présente une section transversale intérieure libre de forme ovale.
